# EUROPÄISCHE PATENTSCHRIFT

(11) **EP 2 517 531 B1**
(45) Veröffentlichungstag und Bekanntmachung des Hinweises auf die Patenterteilung: **17.08.2016**
(21) Anmeldenummer: 10814743.0
(22) Anmeldetag: 16.12.2010
(51) Int. Cl.: H05B 6/12

(54) **HALTEVORRICHTUNG FÜR EINEN TRÄGER EINES HEIZKÖRPERS EINES KOCHFELDS SOWIE KOCHFELD, INSBESONDERE INDUKTIONSKOCHFELD**
HOLDING DEVICE FOR A SUPPORT OF A HEATING BODY OF A HOB AND HOB, IN PARTICULAR, INDUCTION HOB
DISPOSITIF DE RETENUE POUR UN SUPPORT D'UN CORPS CHAUFFANT D'UNE PLAQUE DE CUISSON, ET PLAQUE DE CUISSON, NOTAMMENT TABLE À INDUCTION

(30) Priorität: 23.12.2009 ES 200931262
(43) Veröffentlichungstag der Anmeldung: 31.10.2012
(73) Patentinhaber: BSH Hausgeräte GmbH, 81739 München (DE)
(72) Erfinder: ARANDA VAZQUEZ, Sandra, 50015 Zaragoza (ES); BUÑUEL MAGDALENA, Miguel Angel, 50017 Zaragoza (ES); DIONISIO MICOLAU, Diego, 50013 Zaragoza (ES); FERRER SALILLAS, Alejandro Jesus, 50010 Zaragoza (ES); GARCIA HERRER, Antonio José, 50015 Zaragoza (ES); GOMEZ ORTIZ, Sergio, 50012 Zaragoza (ES); MARTIN GOMEZ, Damaso, 20012 Zaragoza (ES); TORRUBIA MARCO, Demetrio, 50003 Zaragoza (ES)
(86) Internationale Anmeldenummer: PCT/IB2010/055869
(87) Internationale Veröffentlichungsnummer: WO 2011/077332

(56) Entgegenhaltungen:
- WO-A1-2009/083389
- WO-A2-98/41059
- GB-A- 2 021 909
- RU-C1- 2 035 011

## Beschreibung

Die Erfindung betrifft eine Haltevorrichtung für einen Träger eines Heizkörpers eines Kochfelds, welches zumindest ein Federelement aufweist, auf dem der Träger positionierbar ist. Des Weiteren betrifft die Erfindung ein Kochfeld, insbesondere ein Induktionskochfeld, mit einer entsprechenden Haltevorrichtung.

Induktionskochfelder weisen Induktoren auf, die unter einer Glaskeramik angeordnet sind. Diese spezifischen Heizkörper umfassen eine Spule, welche in einer Ebene spiralförmig gewunden ist, und mit einem Spulenhalter, welcher insbesondere aus Kunststoff ist, gehalten ist. Dieser Spulenhalter ist auf einem Träger angeordnet. Eine derartige Ausgestaltung ist beispielsweise aus der EP 1560 462 A2 bekannt.

Ein derartiger Träger ist mittels Federelementen, die von unten den Träger stützen, in dem Kochfeld enthalten.

In Fig. 1 ist in einer perspektivischen Ausschnittdarstellung eine derartige aus dem Stand der Technik bekannte Halterung in einem Induktionskochfeld 1 gezeigt. Diese Haltevorrichtung 2 umfasst den Träger 3, welcher durch eine Seitenwand begrenzt ist. Der Träger 3 nimmt den Spulenhalter 4 auf, welcher scheibenförmig ausgebildet ist und Vertiefungen 5 aufweist, in denen die Spule 6 enthalten ist. Die Haltevorrichtung 2 umfasst Federelemente 7, welche eine helixförmig gewundene Feder 8 aufweist. Diese sich helixförmig nach oben windende Spule 8 hat in ihrem Inneren einen Stabilisierungsteil 9, welches ein festes und starres Element ist. Dieser Stabilisierungsteil 9 ist turmförmig ausgebildet und durch die feste und fixierte Positionierung soll eine seitliche Bewegbarkeit der Feder 8 vermieden werden, so dass lediglich federnde Bewegungen senkrecht und somit nach oben und unten erfolgen können. Eine derartige Ausgestaltung ist zum einen bauteilintensiv und zum anderen im Hinblick auf die Montage aufwändig, so dass sich auch erhebliche Kosten ergeben. Darüber hinaus ist die Funktionalität eingeschränkt.

Die WO 2009/083389 A1 beschreibt ein Kochfeld, bei welchem mittels Federn ein Gehäuse mit einem Heizkörper von unten gegen eine Keramikplatte eines Kochfelds gedrückt wird.

Die WO 98/41059 A2 beschreibt eine Kochvorrichtung, bei welcher ein Heizelementkörper mittels nachgiebiger Stützklammern von unten gegen eine keramische Platte gedrückt wird.

Bei der GB 2 021 909 A wird ein Heizelement mittels einer Bügelklammer von unten gegen eine Kochplatte gedrückt.

Die RU 2 035 011 C1 beschreibt ein Kochfeld, bei welchem ein Gehäuse für einen Heizkörper mittels eines flexiblen Traggestells von unten gegen eine Glas-Keramikplatte gedrückt wird.

Es ist Aufgabe der vorliegenden Erfindung, eine Haltevorrichtung für einen Träger eines Heizkörpers eines Kochfelds sowie ein Kochfeld zu schaffen, bei welchem die federnde Halterung des Trägers bauteilreduzierter und funktioneller ausgestaltet werden kann.

Diese Aufgabe wird durch eine Haltevorrichtung, welche die Merkmale nach Anspruch 1 aufweist, und ein Kochfeld, welches die Merkmale nach Anspruch 14 aufweist, gelöst.

Eine erfindungsgemäße Haltevorrichtung für einen Träger eines Heizkörpers eines Kochfelds, umfasst zumindest ein Federelement, auf dem der Träger positionierbar ist. Das Federelement ist in seiner Spezifikation ein zumindest einfach gebogener Materialstreifen. Bei derartiger Ausgestaltung kann eine Bauteilreduzierung der Lagerung des Trägers ermöglicht werden, da an einer Lagerstelle lediglich nur noch dieses eine spezifisch geformte und ausgebildete Federelement erforderlich ist. Zum einen kann durch die spezifische Formgebung des Federelements der ausreichende Federeffekt gewährleistet werden und darüber hinaus durch den gebogenen plattenartigen Streifen die erforderliche Stabilität des Federelements an sich gewährleistet werden. Aufgrund dieser Ausgestaltung ist es nicht mehr, wie im Stand der Technik erforderlich, eine anderweitig spezifizierte Feder in Form einer helixförmigen Windung eines Drahts und ein unterstützendes Stabilisierungselement zu verwenden. Neben einer Bauteileinsparung kann somit auch eine verbesserte Federwirkung erzielt werden.

Die Haltevorrichtung weist eine Halteplatte zum Aufnehmen des Federelements auf, an welcher ein Einsteckbereich für das Federelement ausgebildet ist. Insbesondere ist somit vorgesehen, dass die Verbindung zwischen dem Federelement und der Halteplatte durch eine Steckverbindung realisiert ist. Dies ist eine montagespezifisch sehr schnell zu erzeugende Verbindung, wobei diese darüber hinaus zerstörungsfrei lösbar ist und somit Vorteile beim Austauschen oder bei der Wartung gegeben sind.

Die Halteplatte ist eine Seitenwand einer wannenartigen Aufnahmeeinrichtung für den Heizkörper. Eine ohnehin vorhandene Komponente, nämlich die Seitenwand, wird dadurch multifunktionell ausgebildet und indem die relativ stabile Aufnahmeeinrichtung auch das Federelement und somit den Träger hält und aufnimmt, kann diesbezüglich auch eine robuste und stabile Anbringung gewährleistet werden. Mechanische Überlastungen der Komponente, an der das Federelement und der Träger angebracht sind, können dadurch vermieden werden.

Besonders vorteilhaft ist es, dass das Federelement, die Halteplatte und der Träger nur durch Steckverbindungen miteinander verbunden sind. Weitere Verbindungselemente wie Schrauben, Nieten oder dergleichen sind daher nicht mehr erforderlich. Aufgrund der spezifischen Formgestaltung und Anordnung des Federelements reicht sowohl eine Steckverbindung an der Verbindungsstelle zwischen dem Federelement und dem Träger als auch eine Steckverbindung zwischen dem Federelement und der Halteplatte aus, um diese positionsstabil und mechanisch verschleißarm miteinander verbinden zu können. Auch hier kann somit neben einer Bauteilreduzierung in Form der Einsparung von separaten Verbindungselementen auch die Montage deutlich verkürzt werden.

Vorzugsweise ist eine S-Form oder eine U-Form des gebogenen Federelements ausgebildet. Insbesondere ist somit eine mehrfach gebogenen Formgebung vorgesehen.

Unter einer S-Form wird allgemein jegliche Ausgestaltung verstanden, welche ein mit zwei unterschiedlichen Krümmungsrichtungen ausgebildeter eckenfreier plattenartiger Streifen ist. Ebenso wird darunter eine plattenartige Streifenausgestaltung verstanden, welche eine gewinkelte Form aufweist, die zumindest ausgehend von einem Mittenabschnitt daran gewinkelt angeordnete und an gegenüberliegenden Ende des Mittenabschnitts angeordnete und sich in unterschiedliche Richtungen zum Mittenabschnitt nach oben und unten erstreckende weitere Abschnitte, insbesondere ebene plattenartige Abschnitte, umfasst.

Die Plattenartigkeit des Streifens ergibt sich dadurch, dass die Breite des Streifens viel größer als die Dicke ist.

Vorzugsweise weist das Federelement einen ersten bogenförmigen Abschnitt auf, an den ein zweiter bogenförmiger Abschnitt anschließt, wobei die bogenförmigen Abschnitte unterschiedliche Krümmungsrichtungen aufweisen und vom Träger in vertikaler Richtung nach unten betrachtet untereinander und versetzt angeordnet sind. Die Positionierung des spezifisch gebogenen Federelements ist somit dahingehend, dass aufgrund der Biegung die Abschnitte in vertikaler Richtung nach unten betrachtet diese sich verformen können, so dass in vertikaler Richtung betrachtet ein Federeffekt auftritt und somit eine Relativbewegung des Trägers möglicht ist.

Vorzugsweise ist das Federelement so angeordnet, dass es sich bei einer Draufsicht auf den Träger im Hinblick auf dessen Flächengröße vollständig unterhalb des Trägers befindet. Zum einen kann dadurch seitlich Platz gespart werden und darüber hinaus die mechanische Belastung und die Federwirkung optimal aufeinander abgestimmt werden.

Vorzugsweise weist der erste bogenförmige Abschnitt eine zur Seite gelegte U-Form auf. Dies bedeutet, dass die beiden parallelen Schenkel der U-Form in vertikaler Richtung betrachtet untereinander angeordnet sind. Aufgrund der spezifischen U-Form kann somit bei einer Krafteinwirkung von oben eine Relativbewegung dieser beiden Schenkel der U-Form ermöglicht werden, so dass eine vertikal federnde Bewegung des Trägers gewährleistet ist. Dieser erste bogenförmige Abschnitt ist in vertikaler Richtung betrachtet zur Unterseite des Trägers gewandt und der zum Träger benachbarte Abschnitt.

Vorzugsweise weist der zweite bogenförmige Abschnitt einen geradlinigen Endbereich auf. In diesem Zusammenhang ist der zweite bogenförmige Abschnitt nicht mit der U-Form ausgebildet sondern im Wesentlichen ein mit einer abgerundeten Kante ausgebildeter Winkel, dessen Schenkel sich insbesondere in einem Winkel von 90° zueinander erstrecken. Vorzugsweise mündet ein Schenkel der U-Form des ersten bogenförmigen Abschnitts direkt in den Schenkel des zweiten bogenförmigen Abschnitts, wobei diese ineinander mündenden Schenkel im Wesentlichen parallel zum Boden des Trägers orientiert sind und somit im Wesentlichen horizontal orientiert sind. Es kann auch vorgesehen sein, dass diese ineinander mündenden Schenkel der beiden Abschnitte in einem relativ kleinen Winkel gegenüber dem Boden des Trägers geneigt angeordnet sind.

Vorzugsweise ist der geradlinige Endbereich des zweiten bogenförmigen Abschnitts als Einsteckelement in eine Steckeinrichtung, welche zum Befestigen des Federelements an der Halteplatte ausgebildet ist, konzipiert. Damit kann eine positionsstabile und dennoch einfach zu montierende Verbindung geschaffen werden, wobei insbesondere die spezifische Formgebung und Orientierung des Endbereichs mit einem quasi plattenartigen Einsteckteil eine besonders stabile Befestigung ermöglicht.

Vorzugsweise ist an dem dem Träger zugewandten Schenkel des U-förmigen ersten bogenförmigen Abschnitts, insbesondere an dessen freien Ende, ein Steckelement mit einer Stecklasche angeordnet, welche zum Einstecken in eine Aufnahme des Trägers ausgebildet ist, insbesondere die Stecklasche zum Durchstecken durch ein Loch in dem Boden des Trägers ausgebildet ist.

Insbesondere weist das Federelement einen ersten ebenen Abschnitt auf, an den ein in einem Winkel, insbesondere 90°, nach oben orientiert zum ersten Abschnitt angeordneter zweiter ebener Abschnitt anschließt, und ein dritter ebener Abschnitt ausgebildet ist, welcher in einem Winkel, insbesondere 90°, nach unten orientiert zum zweiten Abschnitt an dem zweiten Abschnitt, insbesondere am dem ersten Abschnitt abgewandten Ende des zweiten Abschnitts, angeordnet ist. Eine derartige Ausführung ermöglicht eine besondere Stabilität und einfache Montage.

Vorzugsweise ist der dritte Abschnitt als Einsteckelement in eine Steckeinrichtung zum Befestigen des Federelements an der Halteplatte ausgebildet und an seinen Seitenrändern sind Haltebügel ausgebildet, die zum Eingriff mit einer Haltewand der Halteplatte ausgebildet sind. Dies ist eine besonders vorteilhafte Ausführung, da dadurch quasi ein Hintergreifen der Halteplatte durch das Federelement ermöglicht wird und eine besonders stabile Anbringung mit hoher Kraftaufnahme des Federelements ohne Positionsveränderung ermöglicht ist.

Vorzugsweise ist die Haltewand einstückig in der Halteplatte ausgebildet und im montierten Zustand des Federelements mit der Haltewand ist die Haltewand parallel zum dritten Abschnitt, insbesondere an diesem anliegend, ausgebildet. Dadurch können die vorab genannten Vorteile noch mal verbessert werden und eine besonders flachbauende Ausgestaltung ermöglicht werden.

Insbesondere geht die Haltewand mit einem gebogenen Haltesteg in die Haltewand über und seitlich des Haltestegs sind Freiräume ausgebildet, in die sich jeweils einer von zwei den dritten Abschnitt bildenden Abschnittteilen erstreckt. Durch eine derartige Ausgestaltung kann quasi eine Verzahnung zwischen dem Federelement und der Halteplatte geschaffen werden, wodurch eine besonders mechanisch stabile Verbindung geschaffen ist.

Vorzugsweise weist der dritte Abschnitt eine Prägung auf, die zur Verbindung mit der Halteplatte mit einem kompatiblen Halteelement an der Halteplatte ausgebildet ist. Bei einer derartigen Ausführung kann die Verbindung quasi durch eine Verpressung erfolgen.

Vorzugsweise ist an dem dem Träger zugewandten ersten Abschnitt, insbesondere an dessen freien Ende, eine Stecklasche angeordnet, welche zum Einstecken in eine Aufnahme des Trägers ausgebildet ist, insbesondere die Stecklasche zum Durchstecken durch ein Loch in dem Boden des Trägers ausgebildet ist, wobei die Stecklasche geschlitzt ausgebildet ist. Dadurch kann die Stecklasche im in das Loch eingefügten und sich hindurcherstreckenden Zustand zur weiteren Befestigung einer Komponente in dem Schlitz verwendet werden, wodurch die Funktionalität erhöht ist.

Vorzugsweise ist der Einsteckbereich mit zwei benachbart und beabstandet zueinander angeordneten Einsteckbügeln ausgebildet. Diese verlaufen vorzugsweise in vertikaler Richtung und parallel zueinander. Der Einsteckbereich ist dadurch sehr einsichtig und leicht zugänglich, so dass das Einstecken des Federelements besonders leichtgängig erfolgen kann. Insbesondere können dadurch Verspreizungen oder Verklemmungen vermieden werden.

Vorzugsweise ist vorgesehen, dass die Einsteckbügel einstückig mit der Halteplatte ausgebildet sind. Neben einer Bauteilreduzierung kann somit die Fertigung schneller und kostengünstiger erfolgen. Darüber hinaus sind durch eine derartige einstückige Ausbildung unerwünschte Toleranzen oder Relativbewegungen zwischen der Halteplatte und den Einsteckbügeln vermeidbar. Auch dadurch kann die dauerhaft positionsstabile Anbringung der Einsteckbügel gewährleistet werden, so dass in diesem Zusammenhang auch wiederum keine unerwünschten Verschiebungen oder Bewegungen der Einsteckbügel auftreten, die gegebenenfalls eine Verspreizung oder eine Verklemmung beim Einstecken des Federelements bewirken würden.

Es kann auch vorgesehen sein, dass der Einsteckbereich lediglich eine frontseitig geschlossene Begrenzungswand anstatt der Einsteckbügel aufweist.

Vorzugsweise ist das Federelement ein zur Halteplatte separat ausgebildetes Teil. Zum einen kann somit die Montage und Demontage einfach gewährleistet werden und darüber hinaus können Einzelteile einfach ausgetauscht werden.

Vorzugsweise ist an dem den Träger zugewandten Schenkel des U-förmigen ersten bogenförmigen Abschnitts, insbesondere an dessen freien Ende, ein Steckelement mit einer Stecklasche angeordnet, welches zum Einstecken in eine Aufnahme des Trägers ausgebildet ist. Insbesondere ist die Stecklasche zum Durchstecken durch ein durchgängiges Loch in dem Boden des Trägers ausgebildet. Die besonders zielgeführte und leichtgängige Anbringung des Trägers an dem Federelement bzw. den Federelementen ist dadurch gewährleistet. Darüber hinaus kann ein unerwünschtes Herausfallen oder Herausrutschen aus dieser Steckverbindung vermieden werden, indem sich die Stecklasche durch das Loch im Boden des Trägers hindurch erstreckt.

Vorzugsweise ist bei einer S-förmigen Ausgestaltung des Federelements vorgesehen, dass der erste Abschnitt ein vorstehendes laschenartiges Rastelement aufweist, welches insbesondere ein schräg nach vorne stehender Streifen ist, welcher einstückig mit dem ersten Abschnitt ausgebildet ist. Insbesondere ist des Weiteren zusätzlich oder anstatt dazu vorgesehen, dass der zweite Abschnitt zumindest ein vorstehendes bügelartiges Federteil, vorzugsweise zwei gleiche und beabstandet zueinander ausgebildete Federteile, aufweist. Die Federteile sind einstückig mit dem zweiten Abschnitt ausgebildet.

Diese können an den freien Enden mit nach unten gekrümmter Endlasche ausgebildet sein, so dass kein Verspreizen oder Verkratzen der Anlagefläche einhergeht. Zusätzlich oder anstatt dazu kann vorgesehen sein, dass der dritte Abschnitt zumindest einen Stützfuß, vorzugsweise zwei beabstandet zueinander angeordnete Stützfüße, und/oder einen klammerartigen Haltsteg umfasst. Die Stützfüße und der Haltesteg sind einstückig mit dem dritten Abschnitt ausgebildet. Durch eine derartige Ausgestaltung des Federelements kann eine besonders stabile und positionssichere Anordnung geschaffen werden.

Vorzugsweise ist im zusammengebauten Endzustand der Haltevorrichtung mit dem Träger das laschenartige Rastelement auf einer Bodenoberseite des Trägers aufsitzend angeordnet und/oder das bügelartige Federteil an einer Bodenunterseite des Trägers anliegend angeordnet und/oder ein Stützfuß auf einer Bodenoberseite einer Aufnahmeeinrichtung aufsitzend angeordnet und/oder der klammerartige Haltesteg an einer Außenseite der Halteplatte anliegend angeordnet. Dadurch können verschiedene mechanische Kontaktpunkte geschaffen werden, die eine zuverlässige Positionierung der Komponenten gewährleisten.

Insbesondere kann vorgesehen sein, dass der erste Abschnitt horizontal orientiert ist und eine Aussparung aufweist, durch welche eine Stecklasche im Boden des Trägers einsteckbar ist.

Insbesondere kann das Federelement alternativ auch U-förmig ausgebildet sein und einen ersten streifenförmigen Abschnitt aufweisen, an den ein in einem Winkel, insbesondere 90°, zum ersten Abschnitt angeordneter zweiter streifenförmiger Abschnitt anschließt, und ein dritter streifenförmiger Abschnitt ausgebildet sein, welcher in einem Winkel, insbesondere 90°, nach oben orientiert zum zweiten Abschnitt an dem zweiten Abschnitt, insbesondere am dem ersten Abschnitt abgewandten Ende des zweiten Abschnitts, angeordnet ist.

Des Weiteren betrifft die Erfindung ein Kochfeld mit zumindest einem Heizkörper, wobei das Kochfeld eine erfindungsgemäße Haltevorrichtung und eine vorteilhafte Ausgestaltung davon aufweist. Besonders bevorzugt ist dies bei Induktionskochfeldern vorgesehen, bei denen derartige Träger dazu vorgesehen sind, Induktoren aufzunehmen und zu halten. Vorgesehen sein kann dies jedoch auch bei Strahlungskochfeldern mit Strahlungsheizkörpern.

Weitere Merkmale der Erfindung ergeben sich aus der Ansprüchen, den Figuren und der Figurenbeschreibung. Die vorstehend in der Beschreibung genannten Merkmale und Merkmalskombinationen wie auch die der Figurenbeschreibung und/oder den Figuren alleine gezeigten Merkmale und Merkmalskombinationen, sind nicht nur in der jeweils angegebenen Kombination, sondern auch in anderen Kombinationen oder in Alleinstellung verwendbar.

Ausführungsbeispiele der Erfindung werden nachfolgend anhand schematischer Zeichnungen näher erläutert. Es zeigen:
- Fig. 1: einen perspektivischen Teilausschnitt eines Induktionskochfelds mit einer Haltevorrichtung aus dem Stand der Technik;
- Fig. 2: einen Teilausschnitt eines erfindungsgemäßen Induktionskochfelds gemäß einem ersten Ausführungsbeispiels;
- Fig. 3: einen Teilausschnitt eines erfindungsgemäßen Induktionskochfelds gemäß einem zweiten Ausführungsbeispiels;
- Fig. 4: einen Teilausschnitt eines erfindungsgemäßen Induktionskochfelds gemäß einem dritten Ausführungsbeispiels;
- Fig. 5: eine perspektivische Darstellung eines Ausführungsbeispiels eines Federelements;
- Fig. 6: einen Teilausschnitt eines erfindungsgemäßen Induktionskochfelds gemäß einem vierten Ausführungsbeispiels;
- Fig. 7: einen Teilausschnitt eines erfindungsgemäßen Induktionskochfelds gemäß einem fünften Ausführungsbeispiels;
- Fig. 8: einen Teilausschnitt eines erfindungsgemäßen Induktionskochfelds gemäß einem sechsten Ausführungsbeispiels;
- Fig. 9: eine Seitenansicht der Ausführung gemäß Fig. 8;
- Fig. 10: einen Teilausschnitt eines erfindungsgemäßen Induktionskochfelds gemäß einem siebten Ausführungsbeispiels;
- Fig. 11: einen Teilausschnitt eines erfindungsgemäßen Induktionskochfelds gemäß einem achten Ausführungsbeispiels;
- Fig. 12: einen weiteren Teilausschnitt eines erfindungsgemäßen Induktionskochfelds gemäß dem Ausführungsbeispiel in Fig. 11; und
- Fig. 13: eine perspektivische Darstellung eines Federelements des Ausführungsbeispiels der Haltevorrichtung des Induktionskochfelds in Fig. 11 und 12.

In den Figuren werden gleiche oder funktionsgleiche Elemente mit den gleichen Bezugszeichen versehen.

In der Darstellung gemäß Fig. 2 ist in einem Ausschnitt in perspektivischer Darstellung ein Teilsystem des Induktionskochfelds 1' gezeigt. Das Induktionskochfeld 1' umfasst eine nicht gezeigte Glaskeramikplatte auf welcher mehrere Kochzonen ausgebildet sind, und auf welchen Zubereitungsbehälter zum Zubereiten von Lebensmitteln aufstellbar sind. Die Kochzonen sind über Induktoren als Heizkörper heizbar, wobei diese Induktoren an der Unterseite der Glaskeramikplatte und somit unterhalb der Glaskeramik positioniert sind.

Zur Aufnahme und zum Halten eines Induktors ist eine Haltevorrichtung vorgesehen, welcher eine Seitenwand 3' aufweist. In der Darstellung gemäß Fig. 2 ist dieser Träger 3' mit einer Seitenwand 3a ausgebildet, wobei der Träger 3' der Haltevorrichtung 2' komponentenmäßig zugeordnet ist.

In der Darstellung gemäß Fig. 2 ist die Halteeinrichtung 2' gezeigt, wobei der Träger 3' ohne den darin angeordneten Induktor dargestellt ist. Der Induktor ist dabei analog zur Ausgestaltung in Fig. 1 mit einer Spule 6 versehen, welche in einer spiralförmig in einer Ebene verlaufenden Nut 5 angeordnet sein kann, wobei somit die Spule 6 in einem Spulenhalter 4 angeordnet ist. Dieser Spulenhalter 4 wäre auch in der Darstellung gemäß Fig. 2 in dem Träger 3' aufgenommen.

Der Träger 3' weist einen Boden 3b auf, welcher wiederum ein durchgängiges Loch 3c, welches schlitzartig ausgebildet ist, aufweist.

Die Haltevorrichtung 2' umfasst darüber hinaus eine Mehrzahl von Federelementen 10. Diese sind an unterschiedlichen Positionen unterhalb des Trägers 3' angeordnet, so dass der an mehreren Stellen auf diesen Federn 10 gelagert ist. Eine Feder 10, wie sie in der Darstellung in Fig. 2 gezeigt ist, ist im Wesentlichen S-förmig ausgebildet und ein gebogener Metallstreifen. Der Streifen weist dabei eine Breite B, welche vorzugsweise kleiner 10 cm, insbesondere kleiner 5 cm ist, aber viel größer als die Dicke des Streifens ist. Die Feder 10 ist einstückig ausgebildet.

Wie in der Darstellung gemäß Fig. 2 zu erkennen ist, ist das Federelement 10 unterhalb dem Träger 3' angeordnet. Das Federelement 10 weist einen ersten bogenförmigen Abschnitt 11 auf, welcher U-förmig ausgebildet ist. Die U-Form ist dabei zur Seite gelegt, so dass die Schenkel 11a und 11b in vertikaler Richtung und somit in y-Richtung betrachtet untereinander angeordnet sind.

Der ersten bogenförmige Abschnitt 11 geht direkt in einen zweiten bogenförmigen Abschnitt 12 des Federelements 10 über, wobei das Federelement 10 mit einer S-Form so angeordnet ist, dass in vertikaler Richtung betrachtet die Abschnitte 11 und 12 quasi untereinander und versetzt zueinander angeordnet sind. Der zweite bogenförmige Abschnitt 12 ist im wesentlichen als abgerundeter Winkel ausgebildet und ein erster Schenkel 12a mündet direkt in den Schenkel 11a des ersten Abschnitts. Insbesondere sind die beiden Schenkel 11a und 12a parallel oder annähernd parallel zum Boden 3b des Trägers 3' und beabstandet dazu angeordnet. Ein zweiter Schenkel 12b des zweiten Abschnitts 12 weist einen im wesentlichen ungebogenen und geradlinigen Endbereich 12c auf, welcher sich vertikal nach unten erstreckt. Das Federelement 10 ist so unterhalb dem Träger 3' angeordnet, dass die Krümmung des zweiten Abschnitts 12 nach innen verläuft und dann die Krümmung der U-Form des ersten Abschnitts 11 in Form des dann zweiten Schenkels 11 b wieder nach außen hin läuft.

Das Federelement 10 umfasst darüber hinaus ein Steckelement 13, welches an dem freien Ende 11 c des dem Boden 3b zugewandten zweiten Schenkels 11 b des ersten Abschnitts 11 angeordnet ist und sich in y-Richtung nach oben erstreckt. An diesem Steckelement 13 ist eine Stecklasche 14 angeordnet. Die Stecklasche 14 erstreckt sich im zusammengesetzten Zustand durch das Loch 3c im Boden 3b.

Die Verbindung zwischen dem Federelement 10 und dem Träger 3' ist daher ausschließlich durch eine diesbezügliche Steckverbindung realsisiert.

In entsprechender Weise ist die Verbindung zwischen dem Federelement 10 und einer Halteplatte 15 als Steckverbindung realisiert. Die Halteplatte 15 ist dabei eine Seitenwand einer wannenartigen Aufnahmeeinrichtung 16, die unterhalb des Trägers 3' ausgebildet ist. An einer Innenseite der Halteplatte 15 ist eine Steckeinrichtung 17 ausgebildet, welche zwei Einsteckbügel 18 und 19 umfasst, welche einstückig mit der Halteplatte 10 ausgebildet und parallel sowie beabstandet zueinander angeordnet sind. In diese Einsteckbügel 18 und 19 ist der geradlinig ausgebildete Endbereich 12c eingesteckt.

Das Federelement 10 ist ein zum Träger 3' und zur Halteplatte 15 separat ausgebildetes Teil.

Die Haltevorrichtung 2' umfasst mehrere Lagerstellen, wie sie in Fig. 2 gezeigt sind, insbesondere vier derartige Lagerstellen.

In Fig. 3 ist eine perspektivische Darstellung eines Teilausschnitts eines weiteren Ausführungsbeispiels eines Teilsystems des Induktionskochfelds 1' gezeigt.

Im Unterschied zur Darstellung gemäß Fig. 2 ist hier ein Federelement 10' gezeigt, welches im Kontext der Erfindung ebenfalls eine S-Form aufweist. Im Unterschied zum Federelement 10, welches eine gebogene eckenfreie Struktur umfasst, ist das Federelement 10' gewinkelt ausgebildet und weist einen ersten ebenen plattenartigen Abschnitt 11' auf, welcher sich im Wesentlichen vertikal nach oben erstreckt. Daran anschließend ist ein zweiter ebener plattenartiger Abschnitt 12' ausgebildet, welcher mit einem vorderen Ende an das untere Ende des ersten Abschnitts 11' mündet. Darüber hinaus umfasst das Federelement 10' einen wiederum ebenen plattenartigen dritten Abschnitt 20 auf, welcher sich nach unten erstreckt. Der dritte Abschnitt 20 ist am gegenüber liegenden Ende der Verbindung zwischen dem ersten Abschnitt 11' und dem zweiten Abschnitt 12' an diesem zweiten Abschnitt 12' angeordnet.

Insbesondere ist die Winkelung zwischen den Abschnitten 11', 12' und 20 so, dass jeweils ein 90°-Winkel ausgebildet ist. Die beiden Abschnitte 11' und 20 erstrecken sich im Wesentlichen parallel und in unterschiedliche Richtung nach oben und nach unten an den zweiten Abschnitt 12'.

An einem oberen freien Ende 21 des ersten Abschnitts 11' ist eine Stecklasche 22 ausgebildet. Diese ist in der in Fig. 3 gezeigten Ausführung geschlitzt ausgebildet. Sie erstreckt sich durch das Loch 3c hindurch und der geschlitzte Bereich steht somit nach oben über. Dadurch kann eine weitere Aufnahme oder Befestigung an der Stecklasche 22 einer anderen Komponente vorgesehen sein.

In Fig. 4 ist ein weiteres Ausführungsbeispiel gezeigt, bei dem ebenfalls wieder in perspektivischer Darstellung ein Teilsystem des Induktionskochfelds 1' gezeigt ist. Bei dieser Ausgestaltung ist ein weiteres Federelement 10" gezeigt. Im Unterschied zur Ausgestaltung gemäß Fig. 3 ist hier vorgesehen, dass der dritte Abschnitt 20 durch zwei beabstandet und nebeneinander ausgebildete Abschnittteile 23a und 23b ausgebildet ist. An einem äußeren Seitenrand 23c des Abschnittteils 23a ist ein Haltebügel 24 ausgebildet. Dieser umgreift eine in der Halteplatte 15 ausgebildete Haltewand 25. An der gegenüber liegenden nicht einsehbaren Seite des Abschnittteils 23b ist an dessen äußeren Seitenrand ebenfalls ein entsprechender Haltebügel ausgebildet, welcher die Haltewand 25 an deren Außenseite umgreift. Im in Fig. 4 gezeigten montierten Endzustand des Federelements 10" ist zu erkennen, dass die Abschnittteile 23a und 23b quasi hinter der Haltewand 25 sich erstrecken, diesbezüglich parallel zur Haltewand 25 orientiert sind und quasi an der Rückseite der Haltewand 25 anliegen. Der zweite Abschnitt 12' des Federelements 10' ist um die Oberkante der Haltewand 25 überstehend.

Die Haltewand 25 ist in der Halteplatte 15 einstückig durch Materialausnehmung ausgebildet, wobei diesbezüglich ein Haltesteg 26 zwischen der Halteplatte 15 und der Haltewand 25 in gewinkelter Form ausgebildet ist und darüber hinaus benachbart zu dem Haltesteg 26 zwei Freiräume 27 und 28 gebildet sind. In diese erstrecken sich die Abschnittteile 23a und 23b hinein.

In Fig. 5 ist in perspektivischer Darstellung ein weiteres Ausführungsbeispiel eines Federelements 10'" gezeigt. Bei dieser Ausführung ist die grundlegende Formgebung der Federelemente 10' und 10" zugrunde gelegt, wobei im dritten Abschnitt 20 vier Prägungen ausgebildet sind, von den drei Prägungen 29, 30 und 31 zu sehen sind. Die Prägungen 29 bis 31 sind runde Erhebungen, die zur Verpressung mit kompatiblen Verbindungs- und Befestigungselementen an der Halteplatte 15 ausgebildet sind.

In Fig. 6 ist eine perspektivische Darstellung eines Teilausschnitts eines weiteren Ausführungsbeispiels eines Induktionskochfelds 1' gezeigt. Bei dieser Ausführung ist wiederum das Federelement in seiner Grundform gemäß den Ausgestaltungen in Fig. 3 bis 5 zugrunde gelegt. Im Unterschied zu den vorher gehenden Ausgestaltungen ist anstatt von zwei separaten Einsteckbügeln 18 und 19, wie dies in Fig. 2 gezeigt ist, eine einzige Begrenzungswand 32 der Einsteckeinrichtung 17 ausgebildet. In der gezeigten Ausführung ist das Federelement 10'" gemäß Fig. 5 eingesteckt.

In Fig. 7 ist eine weitere perspektivische Darstellung eines weiteren Ausführungsbeispiels des Induktionskochfelds 1' gezeigt, wobei bei dieser Ausgestaltung keine explizite Steckeinrichtung 17 vorgesehen ist, sondern eine freiliegende Anbringung eines Federelements 10'" vorgesehen ist. Das Federelement 10"', welches ähnlich dem in Fig. 5 ausgebildet ist, weist hier lediglich eine Prägung 29 in dem dritten Abschnitt 20 auf. Diesbezüglich ist eine Verpressung des Federelements 10'" an der Halteplatte 15 vorgesehen, wobei diesbezüglich ein an der Halteplatte 15 erhaben ausgebildetes und kompatibel in die Prägung 29 einfügbares bzw. einpressbares Element ausgebildet ist.

In Fig. 8 ist ein weiteres Ausführungsbeispiel in einem Teilausschnitt gezeigt. Im Unterschied zur Ausgestaltung gemäß Fig. 3 ist hier das Federelement 10' ebenfalls S-förmig ausgebildet, jedoch ist hier der erste Abschnitt 11' horizontal orientiert, der zweite Abschnitt 12' vertikal orientiert und der dritte Abschnitt 20 wieder horizontal orientiert. Darüber hinaus ist am dritten Abschnitt 20 eine Prägung 29 ausgebildet, mittels der eine Befestigung an einer Oberseite 37 (Fig. 9) der Aufnahmeeinrichtung 16 vorgesehen ist. Darüber hinaus ist im ersten Abschnitt 11' eine Aussparung in Form eines durchgängichen Lochs 33 ausgebildet. Durch dieses Loch ist im zusammengesetzten Zustand des Induktionskochfelds 1' und somit auch der Haltevorrichtung 2' mit dem Federelement 10' eine Stecklasche 34 hindurchgeführt. Diese Stecklasche 34 ist einstückig mit dem Boden 3b des Trägers 3' ausgebildet.

In Fig. 9 ist eine schematische Seitenansicht der Ausgestaltung gemäß Fig. 8 gezeigt.

In Fig. 10 ist ein weiteres Ausführungsbeispiel gezeigt, bei der ein Federelement 10"" dargestellt ist. Dieses ist U-förmig ausgebildet, so dass der erste Abschnitt 11' und der dritte Abschnitt 20 in die gleiche Richtung nach oben ausgehend vom horizontal orientierten zweiten Abschnitt 12' sich erstrecken. Des Weiteren ist eine Stecklasche 22 am ersten Abschnitt 11' geschlitzt ausgebildet und es ist somit eine analoge Ausgestaltung gemäß Fig. 3 vorgesehen.

In Fig. 11 ist in perspektivischer Darstellung ein Teilausschnitt eines weiteren Ausführungsbeispiels eines Induktionskochfelds 1' gezeigt. Bei dieser Ausgestaltung ist ein weiteres unterschiedliches Federelement 10""" vorgesehen. Dieses ist S-förmig geformt und weist einen vertikal orientierten ersten Abschnitt 11" auf, an den sich ein im Wesentlichen horizontal orientierter zweiter Abschnitt 12" anschließt, der in einen im Wesentlichen vertikal orientierten dritten Abschnitt 20' übergeht. Der erste Abschnitt 11' ist auch hier wieder plattenartig bzw. streifenartig ausgebildet und weist in einstückiger Ausgestaltung dazu ein laschenartiges Rastelement 38 auf. Dieses erstreckt sich schräg nach vorne und ist im gezeigten zusammengesetzten Zustand des Induktionskochfelds 1' auf einer Oberseite 35 des Bodens 3b des Trägers 3' aufsitzend angeordnet. Es ist diesbezüglich quasi eine rastende Positionssicherung gegeben. Der erste Abschnitt 11" erstreckt sich dabei durch das Loch 3c im Boden 3b.

Der zweite Abschnitt 12" umfasst zwei beabstandet zueinander angeordnete und sich parallel zueinander erstreckende bügelartige Federteile 39 und 40. Diese sind ebenfalls streifenförmig ausgebildet und im Vergleich zum restlichen mittleren Trägerstreifen des Abschnitts 12" nach oben gebogen angeordnet. Sie weisen an ihren vorderen Enden nach unten gekrümmte Laschen 39a (Fig. 13) und 40a auf. Diese bügelartigen Federteile 39 und 40 liegen im zusammengebauten Zustand an einer Unterseite 36 des Boden 3b an. Sie stützen die Position quasi somit von unten und ermöglichen durch die Federwirkung einen gewissen Toleranzausgleich. Dadurch wird auch die federnde Lagerung begünstigt und zusätzlich unterstützt.

Des Weiteren umfasst der dritte Abschnitt 20' zwei beabstandet und analog ausgebildete streifenförmige Stützfüße 41 und 42, welche gewinkelte Teile darstellen. Diesbezüglich liegen vertikal orientierte Abschnitte dieser Stützfüße 41 und 42 mit ihren Rückseiten an einer Vorderseite 44 der Halteplatte 15 an und mit ihren gebogenen freien Enden sitzen sie auf der Oberseite 37 der Aufnahmeeinrichtung 16 und somit auf deren Boden auf. Darüber hinaus umfasst der dritte Abschnitt 20' einen klammerartigen Haltesteg 43, welcher zwischen den beiden Stützfüßen 41 und 42 ausgebildet ist. Sowohl die Stützfüße 41 und 42 als auch der klammerartige Haltesteg 43 sind einstückig am dritten Abschnitt 20' ausgebildet. Die Halteplatte 15 weist ein Loch 46 auf, durch welches sich der klammerartige Haltesteg 43 erstreckt. Er liegt in dem in Fig. 11 gezeigten zusammengebauten Zustand der Vorrichtung an einer Rückseite 45 der Halteplatte 15 an. In Wirkverbindung mit den an der Vorderseite 44 anliegenden Stützfüßen 41 und 42 kann somit eine positionssichere Halterung geschaffen werden, welche sowohl ein Verkippen oder Verdrehen vermeiden lässt.

In Fig. 12 ist die Ausgestaltung gemäß Fig. 11 einer weiteren Teildarstellung in einer anderen Perspektive gezeigt.

Darüber hinaus ist in Fig. 13 eine perspektivische Darstellung des separiert gezeigten Federelements 10""' dargestellt.

### Bezugszeichenliste

- 1: Induktionskochfeld
- 2: Haltevorrichtung
- 3: Träger
- 4: Spulenhalter
- 5: Vertiefungen
- 6: Spule
- 7, 10, 10', 10", 10"', 10"", 10'"': Federelemente
- 8: Feder
- 9: Stabilisierungsteil
- 11, 11', 11": bogenförmiger Abschnitt
- 11a, 11b: parallele Schenkel
- 12, 12', 12": zweiter Abschnitt
- 12a: erster Schenkel
- 12b: zweiter Schenkel
- 12c: Endbereich
- 13: Steckelement
- 14: Stecklasche
- 15: Halteplatte
- 16: Aufnahmeeinrichtung
- 17: Steckeinrichtung
- 18, 19, 20: Einsteckbügel
- 20, 20': Abschnitt
- 21: freies Ende
- 22: Stecklasche
- 23a, 23b: Abschnittteile
- 23c: Seitenrand
- 24: Haltebügel
- 25: Haltewand
- 26: Haltesteg
- 27, 28: Freiräume
- 29, 30, 31: Prägungen
- 32: Begrenzungswand
- 33: Loch
- 34: Stecklasche
- 35, 37: Oberseite
- 36: Unterseite
- 38: Rastelement
- 39, 40: Federteile
- 39a, 40a: Lasche
- 41, 42: Stützfüße
- 43: Haltesteg
- 44: Vorderseite
- 45: Rückseite
- 46: Loch

- 1': Induktionskochfeld
- 2', 2": Haltevorrichtung
- 3': Träger
- 3a: Seitenwand
- 3b: Boden
- 3c: Loch

- B: Breite

## Patentansprüche

1. Haltevorrichtung für einen Träger (3') eines Heizkörpers (4, 5, 6) eines Kochfelds (1'), welche zumindest ein Federelement aufweist, auf dem der Träger (3') positionierbar ist,wobei das Federelement (10, 10', 10", 10"'; 10"", 10""') ein zumindest einfach gebogener plattenartiger Streifen ist, **dadurch gekennzeichnet, dass** sie eine Halteplatte (15) aufweist, welche eine Seitenwand einer wannenartigen Aufnahmeeinrichtung (16) für den Heizkörper (4, 5, 6) ist und an welcher ein Einsteckbereich (18, 19, 32) für das Federelement (10, 10', 10", 10"', 10"", 10'"') ausgebildet ist, wobei das Federelement (10, 10', 10", 10"', 10"", 10""'), die Halteplatte (15) zum Aufnehmen des Federelements (10, 10', 10", 10"', 10"", 10""'), und der Träger (3') nur durch Steckverbindungen miteinander verbunden sind.

2. Haltevorrichtung nach Anspruch 1, **dadurch gekennzeichnet, dass** das Federelement (10, 10', 10", 10"'; 10"", 10""') mehrfach gebogen ist, insbesondere S-förmig oder U-förmig, gebogen ist.

3. Haltevorrichtung nach Anspruch 2, **dadurch gekennzeichnet, dass** das Federelement (10) S-förmig ausgebildet ist und einen ersten bogenförmigen Abschnitt (11) aufweist, an den ein zweiter bogenförmiger Abschnitt (12) anschließt, wobei das Federelement (10) so unter dem Träger (3') angeordnet ist, dass die bogenförmigen Abschnitte (11, 12,) vom Träger (3') in vertikaler Richtung nach unten betrachtet untereinander angeordnet sind.

4. Haltevorrichtung nach Anspruch 3, **dadurch gekennzeichnet, dass** der erste bogenförmige Abschnitt (11) eine zur Seite gelegte U-Form aufweist, und/oder der zweite bogenförmige Abschnitt (12) einen geradlinigen Endbereich (12c) aufweist, insbesondere der geradlinige Endbereich (12c) als Einsteckelement in eine Steckeinrichtung (17) zum Befestigen des Federelements (10) an der Halteplatte (15) ausgebildet ist, und/oder an dem dem Träger (3') zugewandten Schenkel (11b) des U-förmigen ersten bogenförmigen Abschnitts (11), insbesondere an dessen freien Ende (11c), ein Steckelement (13) mit einer Stecklasche (14) angeordnet ist, welche zum Einstecken in eine Aufnahme des Trägers (3') ausgebildet ist, insbesondere die Stecklasche (14) zum Durchstecken durch eine Loch (3c) in dem Boden (3b) des Trägers (3') ausgebildet ist.

5. Haltevorrichtung nach Anspruch 2, **dadurch gekennzeichnet, dass** das Federelement (10', 10", 10"', 10'"") S-förmig ausgebildet ist und einen ersten streifenförmigen Abschnitt (11', 11 ") aufweist, an den ein in einem Winkel, insbesondere 90°, zum ersten Abschnitt (11', 11 ") angeordneter zweiter streifenförmiger Abschnitt (12', 12") anschließt, und ein dritter streifenförmiger Abschnitt (20, 20') ausgebildet ist, welcher in einem Winkel, insbesondere 90°, nach unten orientiert zum zweiten Abschnitt (12', 12") an dem zweiten Abschnitt (12', 12"), insbesondere am dem ersten Abschnitt (11', 11 ") abgewandten Ende des zweiten Abschnitts (12', 12"), angeordnet ist.

6. Haltevorrichtung nach Anspruch 5, **dadurch gekennzeichnet, dass** der dritte Abschnitt (20) als Einsteckelement in eine Steckeinrichtung (17) zum Befestigen des Federelements (10', 10", 10"', 10""') an der Halteplatte (15) ausgebildet ist und an seinen Seitenrändern (23c) Haltebügel (24) ausgebildet sind, die zum Eingriff mit, insbesondere zum randseitigen Umgreifen, einer Haltewand (25) der Halteplatte (15) ausgebildet ist, insbesondere die Haltewand (25) einstückig in der Halteplatte (15) ausgebildet ist und im montierten Zustand des Federelements (10', 10", 10"', 10'"") mit der Haltewand (25) diese parallel zum dritten Abschnitt (20), insbesondere an diesem anliegend, ausgebildet ist, und/oder die Haltewand (25) mit einem gebogenen Haltesteg (26) in die Haltewand (15) übergeht und seitlich des Haltestegs (26) Freiräume (27, 28) ausgebildet sind, in die sich jeweils ein den dritten Abschnitt (20) bildender Abschnittteil (23a, 23b) erstreckt.

7. Haltevorrichtung nach Anspruch 5, **dadurch gekennzeichnet, dass** der erste Abschnitt (11', 11 ") ein vorstehendes laschenartiges Rastelement (38) aufweist und/oder der zweite Abschnitt (12', 12") zumindest ein vorstehendes bügelartiges Federteil (39, 40) aufweist und/oder der dritte Abschnitt (20, 20') zumindest einen Stützfuß (41, 42) und/oder einen klammerartigen Haltsteg (43) umfasst, insbesondere im zusammengebauten Endzustand der Haltevorrichtung (1') mit dem Träger (3') das laschenartige Rastelement (38) auf einer Bodenoberseite (35) des Trägers (3') aufsitzt und/oder das bügelartige Federteil (39, 40) an einer Bodenunterseite (36) des Trägers (3') andrückt und/oder ein Stützfuß (41, 42) auf einer Bodenoberseite (37) einer Aufnahmeeinrichtung (16) aufsitzt und/oder der klammerartige Haltesteg (43) an einer Außenseite (45) der Halteplatte (15) anliegt.

8. Haltevorrichtung nach Anspruch 5, **dadurch gekennzeichnet, dass** der erste Abschnitt (11', 11") horizontal orientiert ist und eine Aussparung (33) aufweist, durch welche eine Stecklasche (34) im Boden (3b) des Trägers (3') einsteckbar ist.

9. Haltevorrichtung nach Anspruch 2, **dadurch gekennzeichnet, dass** das Federelement (10"") U-förmig ausgebildet ist und einen ersten streifenförmigen Abschnitt (11') aufweist, an den ein in einem Winkel, insbesondere 90°, zum ersten Abschnitt (11') angeordneter zweiter streifenförmiger Abschnitt (12') anschließt, und ein dritter streifenförmiger Abschnitt (20) ausgebildet ist, welcher in einem Winkel, insbesondere 90°, nach oben orientiert zum zweiten Abschnitt (12') an dem zweiten Abschnitt (12'), insbesondere am dem ersten Abschnitt (11') abgewandten Ende des zweiten Abschnitts (12'), angeordnet ist.

10. Haltevorrichtung nach Anspruch 5 oder 9, **dadurch gekennzeichnet, dass** der dritte Abschnitt (20, 20') zumindest eine Prägung (29, 30, 31) aufweist, die zur Verbindung mit der Halteplatte (15) mit einem kompatiblen Halteelement an der Halteplatte (15) ausgebildet ist.

11. Haltevorrichtung nach einem der vorhergehenden Ansprüche 5 bis 10, **dadurch gekennzeichnet, dass** an dem dem Träger (3') zugewandten ersten Abschnitt (11', 11 "), insbesondere an dessen freien Ende (21), eine Stecklasche (22) angeordnet ist, welche zum Einstecken in eine Aufnahme des Trägers (3') ausgebildet ist, insbesondere die Stecklasche (22) zum Durchstecken durch ein Loch (3c) in dem Boden (3b) des Trägers (3') ausgebildet ist, wobei die Stecklasche (22) geschlitzt ausgebildet ist.

12. Haltevorrichtung nach einem der vorhergehenden Ansprüche, **dadurch gekennzeichnet, dass** der Einsteckbereich zwei benachbart und beabstandet zueinander angeordnete Einsteckbügel (18, 19) aufweist, insbesondere die Einsteckbügel (18, 19) einstückig mit der Halteplatte (15) ausgebildet sind.

13. Haltevorrichtung nach Anspruch 12, **dadurch gekennzeichnet, dass** das Federelement (10, 10', 10", 10"', 10"", 10""') ein zur Halteplatte (15) separates Teil ist.

14. Kochfeld, insbesondere Induktionskochfeld, mit zumindest einem Heizkörper (4, 5, 6), welches eine Haltevorrichtung (1') nach einem der vorhergehenden Ansprüche aufweist.

## Claims

1. Holding device for a support (3') of a heating element (4, 5, 6) of a hob (1'), which has at least one spring element, on which the support (3') can be positioned, wherein the spring element (10, 10', 10", 10"', 10"", 10""') is an at least simply curved plate-type strip, **characterised in that** it has a holding plate (15), which is a side wall of a pan-type receiving facility (16) for the heating elements (4, 5, 6) and on which an insertion area (18, 19, 32) for the spring element (10, 10', 10", 10"', 10"", 10'"") is embodied, wherein the spring element (10, 10', 10", 10'", 10"", 10""'), the holding plate (15) for receiving the spring element (10, 10', 10", 10'", 10"", 10""') and the support (3') are only connected to one another by plug-in connections.

2. Holding device according to claim 1, **characterised in that** the spring element (10, 10', 10", 10'", 10"", 10"'") is curved repeatedly, in particular in an S-shape or U-shape.

3. Holding device according to claim 2, **characterised in that** the spring element (10) is embodied in an S-shape and has a first curved section (11), to which a second curved section (12) connects, wherein the spring element (10) is arranged below the support (3') such that when viewed in the vertical direction downwards from the support (3') the curved sections (11, 12) are arranged below one another.

4. Holding device according to claim 3, **characterised in that** the first curved section (11) has a U-shape positioned toward the side, and/or the second curved section (12) has a straight end region (12c), in particular the straight end region (12c) is embodied as an insertion element in a plug-in facility (17) for fastening the spring element (10) on the holding plate (15), and/or a plug-in element (13) with a plug-in lug (14) is arranged on the limb (11b) of the U-shaped first curved section (11) facing the support (3'), in particular on its free end (11c), which is embodied for insertion into a receptacle of the support (3'), in particular the plug-in lug (14) is embodied to pass through a hole (3c) in the base (3b) of the support (3').

5. Holding device according to claim 2, **characterised in that** the spring element (10', 10", 10"', 10""') is embodied in an S-shape and has a first strip-type section (11', 11"), to which a second strip-type section (12', 12") arranged at an angle, in particular 90°, to the first section (11', 11") connects and a third strip-type section (20, 20') which is arranged at an angle, in particular 90°, oriented downwards to the second section (12', 12") on the second section (12', 12"), in particular on the end of the second section (12', 12") facing away from the first section (11', 11").

6. Holding device according to claim 5, **characterised in that** the third section (20) is embodied as an insertion element in a plug-in facility (17) for fastening the spring element (10', 10", 10"', 10'"") to the holding plate (15) and holding brackets (24) are embodied on its side edges (23c) which are embodied for engagement with, in particular surrounding the edges of, a holding wall (25) of the holding plate (15), in particular the holding wall (25) is embodied in one piece in the holding plate (15) and in the assembled state of the spring element (10', 10", 10"', 10""') with the holding wall (25) this is embodied in parallel with the third section (20) in particular so as to rest hereupon, and/or the holding wall (25) with a curved holding web (26) passes into the holding wall (15) and clearances (27, 28) are embodied to the side of the holding web (26), into which clearance a section part (23 a, 23b) forming the third section (20) extends in each case.

7. Holding device according to claim 5, **characterised in that** the first section (11', 11") has a projecting lug-type latching element (38) and/or the second section (12', 12") has at least one projecting bracket-type spring part (39, 40) and/or the third section (20, 20') comprises at least one supporting foot (41, 42) and/or one clamp-type holding web (43), in particular in the assembled final state of the holding device (1') with the support (3') the lug-type latching element (38) rests on a base top side (35) of the support (3') and/or the bracket-type spring part (39, 40) presses on a base bottom side (36) of the support (3') and/or a supporting foot (41, 42) rests on a base top side (37) of a receiving facility (16) and/or the clamp-type holding web (43) rests on an exterior (45) of the holding plate (15).

8. Holding device according to claim 5, **characterised in that** the first section (11', 11") is oriented horizontally and has a recess (33) through which a plug-in lug (34) can be inserted in the base (3b) of the support (3').

9. Holding device according to claim 2, **characterised in that** the spring element (10"") is embodied in a U-shape and has a first strip-type section (11'), to which a second strip-type section (12') arranged at an angle, in particular 90°, to the first section (11) connects, and a third strip-type section (20), which is arranged at an angle, in particular 90°, oriented upwards to the second section (12') on the second section (12'), in particular on the end of the second section (12') facing away from the first section (11').

10. Holding device according to claim 5 or 9, **characterised in that** the third section (20, 20') has at least one stamping (29, 30, 31), which for connection with the holding plate (15) is embodied with a compatible holding element on the holding plate (15).

11. Holding device according to one of the preceding claims 5 to 10, **characterised in that** arranged on the first section (11', 11") facing the support (3'), in particular on its free end (21), is a plug-in lug (22) which is embodied for insertion into a recess of the support (3'), in particular the plug-in lug (22) for passing through a hole (3c) in the base (3b) of the support (3'), wherein the plug-in lug (22) is embodied to be slotted.

12. Holding device according to one of the preceding claims, **characterised in that** the insertion area has two insertion brackets (18, 19) arranged adjacent and at a distance from one another, in particular the insertion brackets (18, 19) are embodied in one piece with the holding plate (15).

13. Holding device according to claim 12, **characterised in that** the spring element (10, 10', 10", 10"', 10"", 10""') is a part which is separate from the holding plate (15).

14. Hob, in particular induction hob, having at least one heating element (4, 5, 6) which has a holding device (1') according to one of the preceding claims.

## Revendications

1. Dispositif de retenue pour un support (3') d'un corps chauffant (4, 5, 6) d'une plaque de cuisson (1'), qui présente au moins un élément formant ressort, sur lequel le support (3') peut être positionné, dans lequel l'élément formant ressort (10, 10', 10", 10"', 10"", 10""') est une lame de type plaque recourbée au moins une fois, **caractérisé en ce qu'**il présente une plaque de retenue (15), qui est une paroi latérale d'un organe récepteur de type bassin (16) pour le corps chauffant (4, 5, 6) et sur laquelle est réalisé un secteur d'enfichage (18, 19, 32) pour l'élément formant ressort (10, 10', 10", 10"', 10"", 10""'), dans lequel l'élément formant ressort (10, 10', 10", 10"', 10"", 10""'), la plaque de retenue (15) destinée à accueillir l'élément formant ressort (10, 10', 10", 10"', 10"", 10""') et le support (3') sont reliés les uns aux autres uniquement grâce à des connexions par fiches.

2. Dispositif de retenue selon la revendication 1, **caractérisé en ce que** l'élément formant ressort (10, 10', 10", 10"', 10"", 10""') est recourbé plusieurs fois, en particulier recourbé en forme de S ou en forme de U.

3. Dispositif de retenue selon la revendication 2, **caractérisé en ce que** l'élément formant ressort (10) est réalisé en forme de S et présente une première section arquée (11), sur laquelle se raccorde une deuxième section arquée (12), dans lequel l'élément formant ressort (10) est agencé sous le support (3') de telle manière que les sections arquées (11, 12) sont agencées l'une sous l'autre lorsqu'on les considère vers le bas dans la direction verticale en partant du support (3').

4. Dispositif de retenue selon la revendication 3, **caractérisé en ce que** la première section arquée (11) présente une forme de U couché sur le côté, et/ou la deuxième section arquée (12) présente un secteur d'extrémité rectiligne (12c), en particulier le secteur d'extrémité rectiligne (12c) est réalisé en tant qu'élément d'enfichage dans un organe enfichable (17) destiné à la fixation de l'élément formant ressort (10) sur la plaque de retenue (15), et/ou un élément d'enfichage (13) avec une patte enfichable (14) est agencé sur la branche (11 b), tournée vers le support (3'), de la première section arquée en forme de U (11), en particulier sur son extrémité libre (11 c), ledit élément étant réalisé en vue d'un enfichage dans un logement du support (3'), en particulier la patte enfichable (14) est réalisée pour traverser un trou (3c) situé dans le fond (3b) du support (3').

5. Dispositif de retenue selon la revendication 2, **caractérisé en ce que** l'élément formant ressort (10', 10", 10"', 10""') est réalisé en forme de S et présente une première section en forme de lame (11', 11 "), à laquelle se raccorde une deuxième section en forme de lame (12', 12"), agencée avec un angle, en particulier de 90°, par rapport à la première section (11', 11 "), et une troisième section en forme de lame (20, 20') est réalisée, qui est agencée au niveau de la deuxième section (12', 12") en étant orientée vers le bas par rapport à la deuxième section (12', 12") avec un angle, en particulier de 90°, en particulier au niveau de l'extrémité, détournée de la première section (11', 11 "), de la deuxième section (12', 12").

6. Dispositif de retenue selon la revendication 5, **caractérisé en ce que** la troisième section (20) est réalisée en tant qu'élément enfichable dans un organe enfichable (17) destiné à fixer l'élément formant ressort (10', 10", 10"', 10""') sur la plaque de retenue (15) et des étriers de retenue (24) sont réalisés au niveau de ses bords latéraux (23c), lesdits étriers étant réalisés en vue d'une mise en prise, en particulier en vue d'un enserrage latéral, avec une paroi de retenue (25) de la plaque de retenue (15), en particulier la paroi de retenue (25) est réalisée d'un seul tenant dans la plaque de retenue (15) et est réalisée, à l'état monté de l'élément formant ressort (10', 10", 10"', 10""'), avec la paroi de retenue de celle-ci parallèle à la troisième section (20), en particulier adjacente à celle-ci, et/ou la paroi de retenue (25) pénètre dans la paroi de retenue (15) en formant un ergot de retenue (26) recourbée et des espaces libres (27, 28), dans lesquels s'étend respectivement une partie de section (23a, 23b) formant la troisième section (20), sont réalisés sur le côté de l'ergot de retenue (26).

7. Dispositif de retenue selon la revendication 5, **caractérisé en ce que** la première section (11', 11 ") présente un élément d'enclenchement (38) de type patte protubérant et/ou la deuxième section (12', 12") présente au moins une pièce de ressort (39, 40) de type étrier protubérante et/ou la troisième section (20, 20') comprend au moins un pied d'appui (41, 42) et/ou un ergot de retenue (43) de type pince, en particulier, à l'état final assemblé du dispositif de retenue (1') avec le support (3'), l'élément d'enclenchement (38) de type patte repose sur un côté supérieur de fond (35) du support (3') et/ou la pièce de ressort (39, 40) de type étrier appuie sur un côté inférieur de fond (36) du support (3') et/ou un pied d'appui (41, 42) repose sur un côté supérieur de fond (37) d'un organe récepteur (16) et/ou l'ergot de retenue (43) de type pince est adjacent à un côté extérieur (45) de la plaque de retenue (15).

8. Dispositif de retenue selon la revendication 5, **caractérisé en ce que** la première section (11', 11 ") est orientée horizontalement et présente un évidement (33) à travers lequel une patte enfichable (34) peut être enfichée dans le fond (3b) du support (3').

9. Dispositif de retenue selon la revendication 2, **caractérisé en ce que** l'élément formant ressort (10"") est réalisé en forme de U et présente une première section en forme de lame (1'), à laquelle se raccorde une deuxième section en forme de lame (12') agencée avec un angle, en particulier de 90°, par rapport à la première section (11'), et une troisième section en forme de lame (20) est réalisée, qui est agencée sur la deuxième section (12'), en particulier sur l'extrémité, détournée de la première section (11'), de la deuxième section (12) en étant orientée vers le haut par rapport à la deuxième section (12') avec un angle, en particulier de 90°.

10. Dispositif de retenue selon la revendication 5 ou 9, **caractérisé en ce que** la troisième section (20, 20') présente au moins un estampage (29, 30, 31), qui est réalisé sur la plaque de retenue (15) en vue d'une connexion avec la plaque de retenue (15) grâce à un élément de retenue compatible.

11. Dispositif de retenue selon l'une quelconque des revendications 5 à 10, **caractérisé en ce qu'**une patte enfichable (22) est agencée sur la première section (11', 11") tournée vers le support (3'), en particulier sur son extrémité libre (21), ladite patte étant réalisée en vue d'un enfichage dans un logement du support (3'), en particulier la patte enfichable (22) est réalisée en vue d'une traversée d'un trou (3c) dans le fond (3b) du support (3'), dans lequel la patte enfichable (22) est réalisée fendue.

12. Dispositif de retenue selon l'une quelconque des revendications précédentes, **caractérisé en ce que** le secteur d'enfichage présente deux étriers enfichables (18, 19) agencés voisins et espacés l'un par rapport à l'autre, en particulier les étriers enfichables (18, 19) sont réalisés d'un seul tenant avec la plaque de retenue (15).

13. Dispositif de retenue selon la revendication 12, **caractérisé en ce que** l'élément formant ressort (10, 10', 10", 10"', 10"", 10""') est une pièce séparée par rapport à la plaque de retenue (15).

14. Plaque de cuisson, en particulier plaque de cuisson à induction, avec au moins un corps chauffant (4, 5, 6), qui présente un dispositif de retenue (1') selon l'une quelconque des revendications précédentes.
